# EUROPÄISCHE PATENTSCHRIFT

(11) **EP 0 694 348 B1**
(45) Veröffentlichungstag und Bekanntmachung des Hinweises auf die Patenterteilung: **15.11.2000**
(21) Anmeldenummer: 95250147.6
(22) Anmeldetag: 20.06.1995
(51) Int. Cl.: B21D 37/14, B21D 5/01

(54) **Arbeitsverfahren und Presse zum Herstellen von Grossrohren aus Blechtafeln**
Method and press for producing large tubes from metal sheet
Méthode et presse pour la fabrication des grands tubes à partir de tôles

(30) Priorität: 25.07.1994 DE 4426800
(43) Veröffentlichungstag der Anmeldung: 31.01.1996
(73) Patentinhaber: SMS Demag AG, 40237 Düsseldorf (DE)
(72) Erfinder: Schiffers, Hans Günter, D-41869 Mönchengladbach (DE); Hermes, Rolf, D-41069 Mönchengladbach (DE); Rehag, Klaus, D-41238 Mönchengladbach (DE); Byroslawsky, Peter, D-41812 Erkelenz (DE)
(74) Vertreter: Meissner, Peter E., Dipl.-Ing.

(56) Entgegenhaltungen:
- DE-B- 1 183 465
- JP-A- 2 220 715
- US-A- 5 051 051
- PATENT ABSTRACTS OF JAPAN vol. 014 no. 523 (M-1049) ,16.November 1990 & JP-A-02 220715 (MARU KIKAI KOGYO KK) 3.September 1990,
- PATENT ABSTRACTS OF JAPAN vol. 008 no. 083 (M-290) ,17.April 1984 & JP-A-59 001022 (KAWASAKI SEITETSU KK) 6.Januar 1984,

## Beschreibung

Die Erfindung betrifft ein Arbeitsverfahren zum Herstellen von Großrohren aus Blechtafeln in einer Großrohrpreßanlage mit einer Presse, in der die Werkzeuge zum Verformen des Bleches zu einem Schlitzrohr angeordnet sind, sowie eine Presse zur Durchführung dieses Verfahrens gemäß dem Oberbegriff der Ansprüche 1 bzw. 2 (siehe z.B. DE-B-1 183 465).

Zum Herstellen von Großrohren aus Blechplatten sind im wesentlichen drei Verfahren gebräuchlich, nämlich das UOE-VERFAHREN, das Dreiwalzen-Biegeverfahren und das C-Pressenverfahren. Beim UOE-Verfahren wird eine in einer Kantenanbiegepresse vorbereitete Blechtafel einer U-Presse zugeführt, in der ein Vorrunden des Bleches erfolgt. Im Anschluß daran wird das vorgerundete Blech in der O-Presse fertig geformt. Das Anbiegen der Kanten erfolgt, damit sich bei der späteren Verformung zum Schlitzrohr der gewünschte Rohrradius bis zum Schlitz hin erstreckt und ist eine Voraussetzung für die kreisrunde Form des geschweißten Rohres im späteren Nahtbereich. Die Kantenanbiegepresse besteht gewöhnlich aus zwei Pressen, die auf einen gemeinsamen Grundrahmen verschiebbar angeordnet sind und sich gegenüberstehen. Auf beiden Seiten der Blechplatte befinden sich die Anbiegewerkzeuge für die Kanten. Das so vorbereitete Blech gelangt in die U-Presse, die aus einem Pressenständer in Schweißkonstruktion besteht, der in einem Pressenrahmen zusammengefaßt ist. Im Obergurt des Pressenständers sind die Preßzylinder eingesetzt, an deren Preßkolben der obere Preßstempel mit den Preßwerkzeugen angebracht ist. Seitliche Druckrollen und im Unterteil der Presse höhenverstellbar angeordnete Prismen dienen als Widerlager für die Wirkung des oberen Pressenwerkzeuges, um das U-förmige Vorrohr anzubiegen. Das derartig vorgeformte Blech gelangt in die O-Presse, in der eine von der Rohrlänge abhängige Anzahl von Einzelpressen in einer starren Rahmenkonstruktion zusammengefaßt sind. Die Pressenholme sind so ausgebildet, daß eine gleichmäßige Verteilung der Preßkräfte auf die vorgesehenen Preßzylinder gewährleistet ist, wobei an dem oberen Laufholm, der an dem Pressenständer geführt ist, die oberen Pressenwerkzeuge befestigt sind. Das Oberwerkzeug formt in Verbindung mit dem entsprechend gestalteten Unterwerkzeug das U-förmige Vorrohr zu einem O-Rohr, dessen endgültige Kalibrierung nach dem Verschweißen des Spaltes durch einen mechanischen Expander, d.h. Aufweiten des Rohrdurchmessers, gewährleistet wird.

Beim Drei-Walzenbiegeverfahren werden gleichfalls die Blechkanten außerhalb der Maschine vorgebogen, es sei denn es werden Vier-Walzenblechbiegemaschinen verwendet, in denen auch das Anbiegen vorgenommen werden kann. Die Drei-Walzenbiegemaschine besteht aus drei langen Walzen, deren Länge durch die mögliche Abstützlänge begrenzt ist. Die beiden Unterwalzen, die in ihrem Durchmesser kleiner als die Oberwalze sind, dienen als Widerlager für das durch die Oberwalze verformte Blech, das zwischen Oberwalze und Unterwalzen bei einstellbarem Gegendruck zu einem O-Rohr geformt wird. Ein anschließendes Richten und Kalibrieren in einer Richt- und Kalibrierpresse oder mittels eines mechanischen Expanders ist unumgänglich.

Die C-Presse wird gleichfalls zum Formen eines an den Kanten vorgebogenen Bleches zu einem Schlitzrohr benutzt. Die C-Pressenanlage besteht im wesentlichen aus zwei versetzt gegenüberstehenden C-Pressen, die ihrerseits aus mehreren C-förmig gebauten Gerüsten bestehen, die nebeneinander angeordnet sind. Jedes C-Gerüst ist mit einem Werkzeugsatz ausgerüstet, der aus einem Ober- und Unterteil besteht. Das Werkzeugoberteil befindet sich an einem senkrecht angeordneten Schwert, das am oberen Teil des Rahmens befestigt ist. Das untere Werkzeug befindet sich auf einem beweglichen Tisch, und besteht gewöhnlich aus zwei in Längsrichtung angeordneten, in ihrem Abstand veränderbaren Leisten, die als Widerlager für das zu formende Blech dienen. Das zu einem O-Rohr verformte Blech ist auch bei diesem Verfahren einem Richt- oder Kalibriervorgang zu unterziehen oder nach dem Schweißen mechanisch zu expandieren.

Wie die sehr ausführliche Beschreibung der bekannten Verfahren erkennen läßt, sind für die Herstellung eines Großrohres eine Reihe von Arbeitsschritten erforderlich, die in den unterschiedlichsten Aggregaten (Anbiegepresse, U-Presse, O-Presse, Expander, Kalibrierpresse etc.) ausgeführt werden. Eine Großrohrpreßanlage bedeutet somit stets eine erhebliche Investition für ein Rohrwerk, darüber hinaus ist stets ein beachtlicher Platzbedarf für die Installation der Anlagenteile erforderlich.

Aufgabe der vorliegenden Erfindung ist es, ausgehend von den bekannten Verfahren und Pressen zur Großrohrherstellung, ein Arbeitsverfahren und eine Presse zu finden, die durch geringe Investitionskosten und geringen Platzbedarf gekennzeichnet ist und damit auch für Rohrwerke interessant ist, bei denen sich - beispielsweise wegen geringerer Stückzahlen - große Investitionskosten nicht rentieren.

Diese Aufgabe wird durch ein Verfahren bzw. durch eine Presse mit den Merkmalen des Anspruchs 1 bzw. 2 gelöst.

Wenn es gelingt, in ein und demselben Pressengestell alle bekannten Arbeitsschritte durchzuführen, so wird ein Großteil der für zusätzliche Aggregate erforderlichen Investitionskosten erspart. Dabei müssen lediglich Maßnahmen vorgesehen werden, um die zu verwendenden Werkzeuge gegeneinander austauschen zu können, und es müssen Aggregate vorgesehen werden, mit denen die Werkzeuge manipulierbar sind.

Durch vereinheitliche Befestigungen für die einzelnen Werkzeuge, wobei die ggf. Adapter Verwendung finden können, wird es möglich, die vorbereiteten Werkzeuge nach Bedarf ein- und auszuwechseln, ohne dafür zusätzliche Aggregate, wie U- und O-Pressen oder Biegepressen vorsehen zu müssen.

Nach einem Merkmal der Erfindung besteht der Manipulator aus einem Wechselwagen, der in Längsrichtung des zu formenden Rohres zusammen mit dem zu wechselnden Werkzeug seitlich aus der Presse heraus und in diese einfahrbar ist. Der Wechselwagen nimmt die Werkzeuge auf, von wo aus diese in Wartepositionen oder in Zurichtbetriebe transportiert werden können.

Besonders günstig ist es, wenn nach einem weiteren Merkmal der Erfindung zwei Wechselwagen vorgesehen sind, die abwechselnd einsetzbar sind. Somit können vorbereitete Werkzeuge schnell ausgetauscht werden, wobei - wie bei Walzenwechselaggregaten in Walzwerken bekannt- die Wechselwagen auf einer Querverschiebeeinrichtung angeordnet und in Wechselstellung verbringbar sind und ggf. mit dem jeweiligen Werkzeug in der Presse verbleiben.

Die vorliegende Erfindung vereinfacht Großrohranlagen erheblich, sodaß sich selbst dann, wenn die verwendete Presse durch entsprechende Einrichtungen den Multifunktionen angepaßt werden muß, noch deutliche Einsparungen an Investitionskosten ergeben. Der erforderliche Platzbedarf reduziert sich erheblich.

In einer grob schematischen Darstellung ist eine bevorzugte Ausführungsform einer erfindungsgemäßen Presse erkennbar, die nachfolgend beschrieben wird.

Es zeigt
- Fig. 1: eine bevorzugte Ausführungsform der Presse mit Werkzeugen zum Anbiegen und Vorformen des Großrohres und
- Fig. 2: eine bevorzugte Ausführungsform der Presse zum Fertigformen und Kalibrieren des Rohres.

In den Zeichnungsfiguren ist eine bevorzugte Ausführungsform der Presse jeweils in drei Ansichten dargestellt; sie besteht aus dem Pressenrahmen 1, der am Fundament 2 befestigt ist und aus den Portalen 1a und 1b besteht, die über Längsholme 3 miteinander verbunden sind. An den Längsholmen stützen sich die Pressenzylinder 4 ab, deren Kolben 5 auf den Biegebalken wirken.

In der unteren Pressenhälfte befindet sich auf einem Tisch 7 das Unterwerkzeug mit Widerlagern 8, das quer zur Pressenlängsachse verschiebbar ist und dadurch den Kantenbiegevorgang der Blechtafel ermöglicht. Durch schrittweises Einformen der Bleche 9 mit dem Biegeschwert 6 über die Widerlager 8 lassen sich Schlitzrohre herstellen, die einen nahezu geschlossenen Querschnitt aufweisen. Nachdem diese Schlitzrohre durch Außen- und IInnenschweißung zu einem Rundrohr zusammengeschweißt wurden, müssen sie kalibriert und gerichtet werden. Dazu werden sie der Multifunktionspresse erneut zugeführt.

Die für den Biege- und Richtprozeß erfordrlichen Werkzeuge sind auswechselbar mit dem Biegebalken 15 und dem Tisch 7 verbunden. In Fig.1 ist das Oberwekzeug als Schwert 6 ausgeführt. In Fig.2 sind Kalibrier- und Richtwerkzeuge vorgesehen.

Um den Werkzeugwechsel schnell durchführen zu können und damit die Multifunktionsweise der Presse sicherzustellen, sind Werkzeugwechselwagen vorgesehen, auf die die erforderlichen Werkzeuge aufgebaut sind, wobei die Werkzeuge auch direkt als Wechselwagen ausgeführt werden können.Das Ein- und Ausfahren der Wagen erfolgt über ein Schienensystem 10;12, damit der Werkzeugwechsel in den Nebenzeiten der Presse durchgeführt werden kann und die Verfügbarkeit der Presse selbst erhöht wird.

Es gibt zwei Möglichkeiten: Der Wechselwagen mit aufgesetzten Werkzeugen verbleibt in der Presse, in diesem Fall sind mindestens zwei Wagen erforderlich. Es kann jedoch auch ein Wagen verwendet werden, der für den jeweiligen Werkzeugwechsel in die Presse eingefahren wird.

Um einen schnellen Werkzeugwechsel vornehmen zu können, ist das Schienensystem vor der Presse so angeordnet, daß durch Querverfahren das jeweilige Wekzeug schnell und effizient eingesetzt werden kann.

## Patentansprüche

1. Arbeitsverfahren zur Herstellung von Großrohren durch Verformen einer Blechtafeln zu einem Schlitzrohr in einer Großrohrpreßanlage mit einer Presse, in der die Werkzeuge zum Anbiegen, Einformen und Kalibrieren des Rohres angeordnet sind
dadurch gekennzeichnet,
daß die Arbeitsschritte Anbiegen , Einformen, Kalibrieren, sowie Richten des Rohres nacheinander in ein und derselben Presse nach Querverschieben der jeweils erforderlichen an den Hydraulikaggregaten angeordneten Werkzeuge erfolgen.

2. Presse zur Durchführung des Arbeitsverfahrens zur Herstellung von Großrohren durch Verformen einer Blechtafeln zu einem Schlitzrohr in einer Großrohrpreßanlage mit einer Presse, in der die Werkzeuge zum Anbiegen, Einformen und Kalibrieren des Rohres angeordnet sind
dadurch gekennzeichnet,
daß die an den Hydraulikaggregeaten angeordneten jeweils zum Anbiegen, Einformen, Kalibrieren, sowie zum Richten des Rohres erforderlichen Werkzeuge mit Hilfe eines Manipulators verschiebbar sind, der aus mindestens einem in Längsrichtung des zu formenden Rohres zusammen mit den zu wechselnden Werkzeugen seitlich aus der Presse heraus- und in diese einfahrbaren Wechselwagen besteht.

3. Presse nach Anspruch 2
dadurch gekennzeichnet,
daß zwei Wechselwagen (11, 12) abwechselnd einsetzbar sind.

4. Presse nach Anspruch 2
dadurch gekennzeichnet,
daß der jeweilig benötigte Werkzeugwechselwagen (11,12) während des Arbeitsverfahrens in der Presse verbleibt.

5. Presse nach Anspruch 2,
dadurch gekennzeichnet,
daß der Tisch (7) oder das Kalibrierwerkzeug (14) als Wechselwagen ausgebildet ist

## Claims

1. Working process for producing large tubes by forming a sheet panel into an open seam tube in a large tube pressing plant with a press, in which the tools for bending, shaping and sizing the tube are disposed,
characterised in that the working steps of bending, shaping, sizing and straightening the tube take place in succession in the same press following the crosswise displacement of the tools required at the time and disposed at the hydraulic units.

2. Press for carrying out the working process for producing large tubes by forming a sheet panel into an open seam tube in a large tube pressing plant with a press, in which the tools for bending, shaping and sizing the tube are disposed,
characterised in that the tools disposed at the hydraulic units and required at the time for bending, shaping, sizing and for straightening the tube can be displaced by means of a manipulator consisting of at least one changing carriage which can be moved laterally out of and into the press together with the tools to be changed in the longitudinal direction of the tube to be formed.

3. Press according to Claim 2,
characterised in that two changing carriages (11, 12) can be used alternately.

4. Press according to Claim 2,
characterised in that the tool changing carriage (11, 12) required at the time remains in the press during the working process.

5. Press according to Claim 2,
characterised in that the table (7) or the sizing tool (14) is formed as a changing carriage.

## Revendications

1. Procédé pour fabriquer de grands tubes par déformation d'une tôle en un tube fendu dans une installation de pressage de grands tubes, comportant une presse dans laquelle sont agencés les outils pour le cintrage, le formage et le calibrage du tube,
caractérisé en ce que les étapes de travail, cintrage, formage, calibrage, ainsi que dressage du tube, sont effectuées l'une après l'autre dans une et la même presse après déplacement transversal des outils, à chaque fois nécessaires, agencés sur les appareils hydrauliques.

2. Presse pour la mise en oeuvre du procédé pour fabriquer de grands tubes par déformation d'une tôle en un tube fendu dans une installation de pressage de grands tubes, comportant une presse dans laquelle sont agencés les outils pour le cintrage, le formage et le calibrage du tube,
caractérisée en ce que les outils, agencés sur les appareils hydrauliques, à chaque fois nécessaires pour le cintrage, le formage, le calibrage ainsi que le dressage du tube peuvent être déplacés à l'aide d'un manipulateur, qui est constitué d'au moins un chariot d'échange pouvant être sorti latéralement de la presse et pouvant être introduit dans celle-ci, en direction longitudinale du tube à former, en même temps que les outils à changer.

3. Presse selon la revendication 2,
caractérisée en ce que deux chariots d'échange (11, 12) peuvent être mis en place de façon alternative.

4. Presse selon la revendication 2,
caractérisée en ce que le chariot d'échange d'outil, à chaque fois nécessaire (11, 12) demeure dans la presse pendant le processus de travail.

5. Presse selon la revendication 2,
caractérisée en ce que la table (7) ou l'outil de calibrage (14) est réalisé comme chariot d'échange.
